# EUROPÄISCHE PATENTSCHRIFT

(11) **EP 0 080 138 B1**
(45) Veröffentlichungstag und Bekanntmachung des Hinweises auf die Patenterteilung: **26.02.1986**
(21) Anmeldenummer: 82110490.8
(22) Anmeldetag: 13.11.1982
(51) Int. Cl.: H01B 13/14

(54) **Verfahren zur Imprägnierung umsponnener Drähte und Litzen durch Extrusion von Thermoplasten**
Method of impregnating spun-coated wires and stranded wires by extrusion of thermoplastics
Procédé d'imprégnation de fils et de câbles torsadés gainés par extrusion d'une matière thermoplastique

(30) Priorität: 19.11.1981 DE 3145918
(43) Veröffentlichungstag der Anmeldung: 01.06.1983
(73) Patentinhaber: Dr. Beck & Co. AG, D-20514 Hamburg (DE)
(72) Erfinder: Lehmann, Helmut, D-2057 Reinbek (DE); Reiter, Udo, Dipl.-Chem., Dr., D-6704 Mutterstadt (DE)
(74) Vertreter: Habbel, Hans-Georg, Dipl.-Ing.

## Beschreibung

Die Erfindung bezieht sich auf ein Verfahren zur Extrusionsbeschichtung von Rund- und Profildrähten sowie Litzen gemäß dem Gattungsbegriff des Hauptanspruches.

Es ist seit langem bekannt. Kupferleiter oder Aluminiumleiter, ggf. nach vorheriger Lackisolation, mit einer isolierenden Gewebefaserschicht zu umspinnen und die Umspinnung ggf. anschließend mit einem Lack zu imprägnieren.

Dabei kommen die verschiedenartigsten mehr oder weniger temperaturempfindlichen Isolierstoffe, z.B. Zellulosepapier, Baumwollgarn, Seidengarn, Acetatgarn, Polyamidgarn u.a., zum Einsatz, die meist zur Verbesserung ihrer thermischen Eigenschaften eine temperaturebeständige Imprägnierung erhalten. Günstiger ist der Einsatz von Glasgern für die Umspinnung, da dieses selbst schon höchsten Temperaturanforderungen genügt und darüber hinaus über wertvolle elektrische Eigenschaften verfügt. Das Netz- und Durchtränkungsvermögen der Glasseide ist allerdings schlecht. Deshalb ist es erforderlich, die Imprägnierung schon bei der Umspinnung vorzunehmen, um so eine feste Verankerung der Glasseide auf dem Dreht zu erzielen und zu verhindern, daß beim Einlagen der Leiter in die Nuten und den damit verbundenen Biegungen und Verdrillungen die Glasseidenumspinnung sich vom Draht abhebt.

Der Imprägnierlack hat auch die Aufgabe, die leicht brechenden dünnen Glasfäden einzubetten und miteinander zu verbacken und so dem umsponnenen Draht eine glatte Oberfläche zu verleihen.

Durch die Ausfüllung der Zwischenräume bei der Imprägnierung werden die dielektrischen Eigenschaften verbesssert. Zur weiteren Verbesserung dieser Eigenschaften kann statt eines Blankdrahtes ein konventioneller Lackdraht eingesetzt werden.

Bisher sind sehr verschiedenartige Lacke zur Imprägnierung verwendet worden, die den lsolierstoffklassen B, F aber auch H angehören. Duch die temperaturbeständige Glasseide kann aber das Gesamtsystem meist der Klasse H zugeordnet werden.

Die lackgebundenen umsponnenen Drähte werden üblicherweise auf konventionnellen Lackdrahtmaschinen, die um eine bis zwei Umspinnvorrichtungen ergänzt worden sind, oder aber auf Anlagen, die den handelsüblichen Horizontal- und Vertakalmaschinen der Lackdrahtproduktion ähnlich sind, hergestellt. Die Abstreifung des überschüssigen Lackes erfolgt vorzugsweise mit einem Gummischwamm.

Für ein Verfahren zur Herstellung lackgebundener glasseidenumsponnener Drähte sind dabei die folgenden Arbeitsgänge möglich:
1. Auftragen eines Lackes auf den Blankleiter im Lackbad,
2. Anhärten des Lackfilms,
3. 2. Lackauftrag,
4. Umspinnen in den nassen Lackfilm
5. 3. Lackauftrag
6. zweites, häufig gegenläufiges Umspinnen,
7. 4. Lackauftrag,
8. Aushärten des nach 1.-7. erhaltenen lsolationsaufbaus,
9. 5. Lackauftrag,
10. Aushärten,
11. die Arbeitsgänge 9. und 10. mehrmals wiederholen entsprechend den Anforderungen, wie gewünschte Schichtstärke efc.

Die vielen Arbeitsgänge weisen auf ein recht umständliches Verfahren hin.

Mit der wachsenden Forderung nach elektrischen Leitern mit guten mechanischen und dielektrischen Eigenschaften und hoher Hitzebeständigkeit für den Einsatz auf Gebieten mit hohen mechanischen und thermischen Belastungen, z.B. in Schweißtransformatoren, Bahnmotoren, Anschlußlitzen an elektrischen Bauteilen hoher Temperatur, wächst der Bedarf an umsponnenen Drähten, insbesondere glasseidenumsponnenen Drähten, da die Glasseide als solche schon eine hohe Temperaturfestigkeit bewirkt.

Die o.g. Verfahrensschritte sind nun nicht nur sehr arbeits- und zeitaufwendig. Das Verfahren besitzt auch weitere Nachteile, die insbesondere durch die Verarbeitung stark lösungsmittelhaltiger Lacke verursacht werden.

Die Nachteile sind:
a) Belastung der Umwelt mit lösungsmittelhaltiger Abluft oder aber notwendige katalytische Verbrennung der Lösungsmittel.
b) Mangelnde Haftung der Umspinnung auf dem Leitermaterial, da der im Verfahren beschriebene dicke Lackfilm nicht optimal ausgehärtet wird.
c) Nicht blasenfreie Aushärtung des lösungsmittelhaltigen Lackfilms mit dem Ergebnis schlechter elektrischer Eigenschaftswerte, z.B. Isolationswiderstand, Durchschlagsfestigkeit und mangelnder Elastizität des Isolationsaufbaus.

Aus der EP-A-17 062 ist es bekannt, isolierte Wickeldrähte aus Kupfer in einem Extrusionsverfahren mit amorphen Polyethersulfonen zu beschichten.

Ebenfalls seit längerer Zeit bekannt ist die Beschichtung von Kupfer- oder Aluminiumleitern mit Thermoplasten im Extrusionsverfahren. Dabei wird von dem sogenannten Schlauchspritzverfahren Gebrauch gemacht, d.h. es wird in einem ersten Arbeitsgang ein Schlauch aus dem thermoplastischen Material um den Leiter gespritzt, der anschließend in einem zweiten Arbeitsgang durch Verstrecken auf den Leiter aufgeschrumpft wird. Das wird dadurch erreicht, daß die Abzugsgeschwindigkeit des Leiters größer ist als die Ausspritzgeschwindigkeit des Schlauches. Die Schichtstärke wird dabei allein durch die Geschwindigkeit geregelt.

In der DE-A-26 38 763 wird erstmals die Herstellung von Wickeldrähten durch Extrusion von thermoplastischen Polykondensaten in einem Arbeitsgang ohne Nachbehandlung, wie Verstrecken, und in einer Schichtstärke möglich, die der Norm DIN 46435 entspricht. Die Schichtstärke wird dabei durch das Düsensystem bestimmt. Als Beschichtungsmaterial werden lösungsmittelfreie teilkristalline, thermoplastische Polykondensate mit einem Kristallitschmelzpunkt oberhalb 170°C eingesetzt.

Der Erfindung liegt die Aufgabe zugrunde, das gattungsbildende Verfahren dahingehend zu verbessern, daß ein vereinfachtes Verfahren zur Impragnierung und Beschichtung umsponnener Drähte und Litzen geschaffen wird, das neben einer vereinfachten Verfahrensführung eine höhere Produktivität aufweist und die Verfestigung und Haftung zum elektrischen Leiter verbessert.

Diese der Erfindung zugrundeliegende Aufgabe wird durch die Lehre des Hauptanspruches gelöst.

Vorteilhafte Ausgestaltungen der Erfindung sind in den Unteransprüchen erläutert.

Mit der Erfindung wird die bekannte Extrusionsbeschichtung mit teilkristallinen oder amorphen thermoplastischen Polykondensaten für die Imprägnierung umsponnener Drähte und Litzen eingesetzt, was folgende Vorteile bietet:
a) Es sind nicht die sich mehrfach wiederholenden Lackier- und Härtungsprozesse erforderlich, sondern die ein- oder mehrfach umsponnenen Blankleiter, Lackdrähte oder Litzen werden in einem einzigen Arbeitsgang imprägniert und dadurch verfestigt.
b) Das Verfahren ist aber nicht nur sehr wirtschaftlich, sondern durch den Einsatz der lösungsmittelfreien Thermoplaste auch umweltfreundlich.
c) Als umsponnene Drähte und Litzen können solche eingesetzt werden, die aus im Lackier- oder im Extrusionsverfahren beschichteten Wickeldrähten erhalten worden sind.
d) Im Gegensatz zu der Lackimprägnierung kann flammwidrig eingestelltes Beschichtungsmaterial eingesetzt werden. Flammwidrige Imprägnierlacke sind bisher nicht bekannt geworden.
e) Die druckimprägnierten und beschichteten umsponnenen Drähte und Litzen zeichnen sich wohl infolge der Druckimprägnierung in der Düse durch eine verbesserte Einbettung der einzelnen, die Umspinnung aufbauenden Fasern und eine bessere Haftung des Isolationsaufbaus auf dem Leiter sowie auch durch eine verbesserte Elastizität aus.

Als thermoplastisches Material für die Druckimprägnierung können bekannte thermoplastische Polykondensate eingesetzt werden, z.B. die folgenden teilkristallinen Polykondensate: lineare aromatische Polyester. wie Polyethylenterephthalat, ggf. auch mit Titandioxid gefüllt, lineare aliphatische oder aromatische Polyamide, Polyphenylensulfid, die Kristallitschmelzpunkte oberhalb 170°C besitzen, sowie Polyetherketone und araliphatische Polyamide mit Kristallitschmelzpunkten von mindestens 280°C und die amorphen Polyethersulfone.

Als flammwidrig eingestellte thermoplastische Polykondensate können solche eingesetzt werden, die nach den für die Branschutzausrüstung bekannten Verfahren mit Halogenverbindungen, auch in Kombination mit Phosphorverbindungen, flammwidrig gemacht wurden, z.B. Polyethylenterephthalat mit bromiertem Oligostyrol oder mit polybromiertem Diphenylether oder mit Hexabromphenyl und Triphenylphosphinoxid. Es sei bemerkt, daß die Polyethersulfone keine Zusätze benötigen, da sie an sich flammwirdrig sind (n. Underwriters Lab. Test 94-VO).

Das Drahtmaterial für die Druckimprägnierung umfaßt sowohl Blank- als auch Lackdrähte und extrusionsbeschichtete Wickeldrähte in Form von Rund- und Profildrähten und Litzen, die mit den zur Umspinnung bekannten verschiedenartigen Isolierstoffen, wie z.B. Baumwoll-, Seiden-, Acetat- oder Polyamidgarn, umsponnen worden sind, bevorzugt aber solche, bei denen als Umspinnungsmaterial die eine gute Grundlage für thermisch beständige Isolierungen bildende Glasseide verwendet wurde.

Die druckimprägnierten umsponnenen Drähte und Litzen haben ihre Einsatzgebiete überall dort, wo hohe mechanische und thermische Anforderungen gestellt werden, d.h. den üblichen Einsatzgebieten für lackgebundene umsponnene Drähte und Litzen.

In den folgenden Beispielen werden die Verarbeitungsbedingungen für ein- oder mehrfach umsponnene Drähte und gefüllte oder ungefüllte thermoplastische Polykondensate bei Benutzung der in der Schweizer Patentanmeldung CH 8446/76 beschriebenen Extrusionsvorrichtung angegeben.

In den Beispielen 1 bis 4 kam ein 1 L- oder ein 2 L- Wickeldraht, der durch Beschichtung mit einem mit 8% Titandioxid gefülltem Polyethylenterephthalat im Extrusionsverfahren hergestellt worden war und dann anschließend mit Glasseide einfach oder zweifach umsponnen wurde, zum Einsatz. Er durchlief zunächst eine Vorheizstrecke und nach Passieren der Beschichtungszone im Extruderkopf eine Abstreiferdüse zur Regulierung der Schichtstärke. Anschließend passierte der druckimprägnierte Draht eine Kühlstrecke und wurde aufgespult.

Die angegebenen Extrudertemperaturen beziehen sich jeweils auf die Strecke vom Einlauf bis zur Düse, wobei die drei letzten Temperaturangaben für das Düsensystem gelten.

### Beispiel 1

Folgender umsponnener Kupferdraht wurde eingesetzt:

Imprägnierungs- und Beschichtungsmaterial:
Mit 8% Titandioxid gefülltes Polyethylenterephthalat.

Verarbeitungsbedingungen:

### Beispiel 2

Einqesetzter Kupferdraht:

Imprägnierungs- und Beschichtungsmaterial:
Polyethylenterephthalat, ungefüllt.

Verarbeitungsbedingungen:

### Beispiel 3

Eingesetzter Kupferdraht:

Imprägnierungs- und Beschichtungsmaterial:
mit 8% Titandioxid gefülltes Polyethylenterephthalat Verarbeitungsbedingungen:

### Beispiel 4

Eingesetzter Kupferdraht:

Imprägnierungs- und Beschichtungsmaterial:
Polyethylenterephthalat, ungefüllt Verarbeitungsbedingungen:

### Eigenschaften der imprägnierten Drähte

## Patentansprüche

1. Verfahren zur Extrusionsbeschichtung von Rund- und Profildrähten sowie Litzen mit lösungsmittelfreien, teilkristallinen oder amorphen thermoplastischen Polykondensaten, dadurch gekennzeichnet, daß umsponnene Drähte und Litzen in einer einzigen Extrusionsvorrichtung in einem einzigen Arbeitsgang druckimprägniert und beschichtet werden.

2. Verfahren nach Anspruch 1, dadurch gekennzeichnet, daß als thermoplastische Polykondensate teilkristalline thermoplastische Polykondensate mit Kristallitschmelzpunkten oberhalb 170^{c}C verwendet werden.

3. Verfahren nach Anspruch 1, dadurch gekennzeichnet, daß als thermoplastische Polykondensate amorphe Polyethersulfone verwendet werden.

4. Verfahren nach den Ansprüchen 1 bis 3, dadurch gekennzeichnet, daß als thermoplastische Polykondensate flammwidrige thermoplastische Polykondensate verwendet werden.

5. Verfahren nach den Ansprüchen 1 bis 4, dadurch gekennzeichnet, daß als umsponnene Drähte umsponnene Blankdrähte eingesetzt werden.

6. Verfahren nach den Ansprüchen 1 bis 4, dadurch gekennzeichnet, daß als umsponnene Drähte und Litzen solche eingesetzt werden, die aus im Lackier- oder im Extrusionsverfahren beschichteten Wickeldrähten erhalten worden sind.

7. Verfahren nach den Ansprüchen 1 bis 6, dadurch gekennzeichnet, daß als umsponnene Drähte und Litzen glasseidenumsponnene Drähte und Litzen eingesetzt werden.

## Revendications

1. Procédé de revêtement par extrusion de fils métalliques ronds et profilés ainsi que de torons, au moyen de produits de polycondensation thermoplastiques partiellement cristallins ou amorphes, exempts de solvant, caractérisé par le fait que l'on imprègne sous pression et que l'on revêt en une seule opération des fils métalliques et torons guipés, dans un seul appareil d'extrusion.

2. Procédé selon la revendication 1, caractérisé par le fait que l'on utilise comme produits de polycondensation thermoplastiques des produits de polycondensation thermoplastiques partiellement cristallins ayant des points de fusion de cristallites supérieurs à 170°C.

3. Procédé selon la revendication 1, caractérisé en ce que comme produits de polycondensation thermoplastiques, on utilise des polyéthers-sulfones amorphes.

4. Procédé selon les revendications 1 à 3, caractérisé par le fait que comme produits de polycondensation thermoplastiques, on utilise des produits de polycondensation thermoplastiques ignifuges.

5. Procédé selon l'une des revendications 1 à 4, caractérisé en ce que comme fils métalliques guipés, on utilise des fils métalliques nus guipés.

6. Procédé selon les revendications 1 à 4, caractérisé en ce que comme fils métalliques et torons guipés, on utilise ceux qui ont été obtenus en partant de fils de bobinage revêtus par le procédé de vernissage ou d'extrusion.

7. Procédé selon l'une des revendications 1 à 6, caractérisé en ce que comme fils métalliques et torons guipés, on utilise des fils métalliques et torons guipés de silionne.

## Claims

1. A process for the extrusion coating of circular-section and profile section wires and braided conductors with solvent-free, partially crystalline or amorphous thermoplastic polycondensates, wherein thread-covered wires and braided conductors are impregnated under pressure and coated in a single operation being performed in a single extrusion apparatus.

2. A process as claimed in claim 1, wherein partially crystalline thermoplastic polycondensates having crystallite melting points above 170°C are used as thermoplastic polycondensates.

3. A process as claimed in claim 1, wherein amorphous polyether sulfones are used as thermoplastic polycondensates.

4. A process as claimed in claim 1 or 2 or 3, wherein fire-retardant thermoplastic polycondensates are used as thermoplastic polycondensates.

5. A process as claimed in claim 1 or 2 or 3 or 4, wherein thread-covered bare wires are employed as thread-covered wires.

6. A process as claimed in claim 1 or 2 or 3 or 4, wherein the thread-covered wires and braided conductors employed are of types which have been obtained by coating winding wires by varnishing processes or by extrusion processes.

7. A process as claimed in claim 1 or 2 or 3 or 4 or 5 or 6, wherein wires and braided conductors which have been covered with glass fiber are used as thread-covered wires and braided conductors.
